# EUROPÄISCHE PATENTSCHRIFT

(11) **EP 3 781 893 B1**
(45) Veröffentlichungstag und Bekanntmachung des Hinweises auf die Patenterteilung: **05.07.2023**
(21) Anmeldenummer: 19711319.4
(22) Anmeldetag: 13.03.2019
(51) Int. Cl.: F41A 9/64, F41A 9/76

(54) **FAHRZEUG MIT EINEM AUTOLADER**
VEHICLE COMPRISING AN AUTO-LOADER
VÉHICULE ÉQUIPÉ D'UN CHARGEUR AUTOMATIQUE

(30) Priorität: 17.04.2018 DE 102018109154
(43) Veröffentlichungstag der Anmeldung: 24.02.2021
(73) Patentinhaber: Rheinmetall Waffe Munition GmbH, 29345 Südheide (DE)
(72) Erfinder: BLACHE, Andreas, 79539 Lörrach (DE)
(74) Vertreter: DREISS Patentanwälte PartG mbB
(86) Internationale Anmeldenummer: PCT/EP2019/056297
(87) Internationale Veröffentlichungsnummer: WO 2019/201518

(56) Entgegenhaltungen:
- EP-A1- 0 022 286
- EP-A2- 0 557 751
- EP-A2- 1 319 916
- DE-C2- 19 913 283

## Beschreibung

Die Erfindung betrifft eine automatische Ladevorrichtung (Autolader) für eine großkalibrige Waffe. Die Erfindung betrifft insbesondere einen Autolader, der aus wenigstens einem Magazingehäuse und wenigstens einem Magazin zur Aufnahme einer Munition besteht. Der Autolader ist mit einer (automatischen)Ladevorrichtung ausgestattet sein. Der erfindungsgemäße Autolader, mit Ladevorrichtung, ist für ein Fahrzeug, insbesondere ein Panzerfahrzeug mit einem Panzerturm, vorgesehen. Am Panzerturm ist eine Waffe mit großkalibrigem Waffenrohr befestigt. Der erfindungsgemäße Autolader ist außen am Turm bzw. außerhalb am Fahrzeug angebracht. Mit dem Autolader erfolgen die automatische Entnahme der Munition oder Patrone aus dem Magazin und die automatische Zuführung der Munition zum Waffenrohr. Unter Fahrzeug werden hierbei auch Schiffe, bewegliche und stationäre Objekte etc. verstanden, die eine lafettierte Waffe aufnehmen können

Zukünftig werden auch unter dem Gesichtspunkt der Einsparung von Dienstpersonal Hauptwaffen in einem unbemannten fernbedienbaren Turm integriert. Dazu muss die Munition der Hauptwaffe, z.B. 120 mm oder 130 mm Panzerkanone, automatisch aus einem Magazin oder dergleichen zugeführt werden.

Ein Panzerfahrzeug mit einer automatischen Munitionszuführung an eine großkalibrige Waffe ist beispielsweise aus der EP 0 022 286 A1 bekannt. Bei diesem Panzerfahrzeug befindet sich die Waffe auf einem Panzerturm. Zumindest ein Munitionsmagazin als Bestandteil eines Ladeautomaten ist in einem Fahrzeug hinter dem Panzerturm am Fahrzeug angeordnet. Das Munitionsmagazin enthält mindestens einen Munitionscontainer mit je einem Antrieb mit Antriebswelle und je einer endlos Bandkette. Zwischen dem Munitionsmagazin und dem Panzerturm ist eine Magazinschleuse eingebracht sowie eine Übergabestation. Die Übergabestation umfasst u.a. zwei seitliche angeordnete Ausziehvorrichtungen zum Herausziehen des Geschosses aus dem jeweiligen Munitionsmagazin. Eine Munitionszuführvorrichtung setzt sich aus einer Hubeinrichtung zum Anheben der Geschosse zur Waffe, einer Ladeschale zur Aufnahme der anzuhebenden Geschosse sowie einen Ansetzer zum Einschieben der angehobenen Geschosse in die Waffe zusammen. Der Platzbedarf für diesen Ladeautomaten ist sehr groß. Seine Komponenten sind größtenteils unterhalb und innerhalb des Panzerturms vorgesehen ist, wobei die zwei Magazingehäuse hinter dem Panzerturm und fest am Fahrzeug angeordnet sind.

Aus der DE 26 40 609 A1 ist ein Panzerfahrzeug mit großkalibriger Waffe bekannt, bei dem das Munitionsmagazin schwenkbar außerhalb der Wanne angeordnet ist, sodass es beim Fahren auf unebenem Boden frei nach oben geschwenkt werden kann. Allerdings ist auch bei diesem Panzerfahrzeug die Ladevorrichtung zum automatischen Laden der Waffe relativ aufwendig, da die Patronen nach ihrer Entnahme aus dem Magazin mittels einer Schwenkeinrichtung in Höhe des Waffenrohres gehoben sowie seitlich in die jeweilige Stellung des Waffenrohres geschwenkt werden müssen. Dabei werden die Patronen von unten in den heckseitigen Bereich der Waffenanlage geschoben.

Die DE 102 58 263 B4 offenbart ein Schießmodul mit einer vollautomatisch arbeitenden Geschosszuführvorrichtung und einer Geschossübergabestation mit einem an einer Ladeschale angeordneten Geschossansetzer, um das Geschoss in die Waffe einbringen zu können

Die DE 199 13 283 C2 schlägt eine Ladevorrichtung für eine großkalibrige Waffe vor mit einem hinter der Waffe jedoch im Panzerturm oder jedenfalls fest am Panzerturm angeordneten Munitionsmagazin. Das Munitionsmagazin wird dabei durch zwei spiegelbildlich zueinander aufgebaute Teilmagazine gebildet. Zwischen den Teilmagazinen befindet sich eine zentrale Ladeschale zum Laden der Waffe. In den Teilmagazinen sind Munitionen in mehreren Etagen waagerecht nebeneinander und quer zur Längsachse des Waffenrohres verschiebbar angeordnet. Das Zuführen erfolgt über sich quer zur Längsachse des Waffenrohres erstreckende Führungsschienen. Jede Munition ist mit mindestens zwei separaten Führungsteilen verbunden, mittels denen sie entlang der Führungsschienen dem Waffenrohr zugeführt werden. Mit der Ladevorrichtung sind auch zweiteilige Munitionen zuführbar. EP 0 557 751 A2 zeigt eine Panzerhaubitze mit einer automatischen Ladevorrichtung, die innerhalb eines Turms der Panzerhaubitze angeordnet ist und von außen mit Munition bestückt werden kann.

EP 1 319 916 A2 zeigt ein gepanzertes Fahrzeug mit einem Turm mit Waffe, an dem außenseitig Magazingehäuse in Form von an den Turm angebauten Hauptmagazingehäusen und an diese anbaubaren und abnehmbaren Zusatzmagazingehäusen vorgesehen sind.

Ein Kampffahrzeug und ein Verfahren zum Aufmunitionieren von Kampffahrzeugen werden in der EP 2 180 285 A2 behandelt. Ein darin beschriebenes Munitionsdepot, das sich innerhalb des Fahrzeugs befindet, wird von wenigstens einer Munitionskassette gebildet, die zum Aufmunitionieren des Fahrzeugs über eine Fahrzeugöffnung seitlich austauschbar angeordnet ist. Die Munition liegt in Fächern hintereinander in der Kassette. Die Entnahme der Munition aus der Munitionskassette erfolgt in einer Entnahme-Position. Den Fächern können wahlweise unterschiedliche Geschosse entnommen werden Weiter wird vorgeschlagen, dass die Munitionskassette mit einer Ladegutcodierung versehen ist, die auslesbar ist. Durch Auslesen der Ladegutcodierung erhalten die Bordsysteme eine Information über die Bestückung der Munitionskassette.

Mit der DE 10 201 1 050 637 A1 wird eine Ladevorrichtung publiziert, die ein automatisches Laden einer großkalibrigen Waffe ermöglicht. Um ein Herausrutschen des Munitionskörpers zu verhindern ist vorgesehen, dass ein Zuführschieber den Munitionskörper haltend in einer zweiten Richtung beweglich ausgebildet ist. Die Ladevorrichtung weist eine Ladeschale auf, ein halbschalenförmiges, zylindrisches Aufnahmeelement, auf welchem der Munitionskörper von oben kommend aufgelegt wird und anschließend über den Zuführschieber in Richtung des Ladungsraums geschoben werden kann. Die Ladeschale ist an ihrem waffenseitigen Ende mit einer Ladeschalenklappe verbunden.

Die DE 602 18 61 1 T2 benennt eine Vorrichtung zum Zuführen einer großkalibrigen Munition aus einem Magazin in eine Ladestelle einer großkalibrigen Waffe. Die Aufgabe liegt hier darin, eine Anordnung zum Aussuchen von Munitionseinheiten von einem Munitionsmagazin und danach zum direkten Überführen dieser zu einer Ladeposition mittels einer einfachen Vorrichtung aufzuzeigen, die nur wenig Raum in einem Geschützturm einnimmt. Dazu wird vorgeschlagen, einen Überführungsmechanismus zu einer Lade oder Rammposition direkt hinter die großkalibrige Waffe zu montieren. Das Munitionsmagazin ist dabei im Geschützturm installiert. EP 0 557 751 A2 offenbart ein Fahrzeug mit einem Turm, an dem eine Waffe mit Waffenrohr befestigt ist, und mit einem Autolader, welcher zumindest ein Magazingehäuse und wenigstens ein darin untergebrachtes Magazin zur Aufnahme von Munition und eine Ladevorrichtung umfasst, wobei das wenigstens eine Magazin als Endlosbandmagazin ausgeführt und auswechselbar ist.

Die vorliegende Erfindung liegt die Aufgabe zugrunde, ein Fahrzeug mit einem Turm, an dem eine Waffe mit Waffenrohr befestigt ist, und mit einem Autolader weiter zu verbessern.

Diese Aufgabe wird erfindungsgemäß durch die Merkmale des Anspruchs 1 gelöst. Weitere, vorteilhafte Ausgestaltungen der Erfindung sind Gegenstand der Unteransprüche.

Die Erfindung beruht im Wesentlichen auf dem Gedanken, einen einfachen Autolader zu schaffen, der zumindest aus mindestens einem Magazingehäuse und wenigstens einem Magazin, und mit einer Ladevorrichtung, besteht. Das Magazin dient dabei zur Aufnahme von Munition. Die Munition ist automatisch anwählbar und automatisch dem Ladungsraum einer Waffe zuführbar. Sind Waffe und Magazin nahe beieinander angeordnet, kann die Ladevorrichtung selbst kleinbauend gehalten werden. Die Ladevorrichtung ist in das das Magazingehäuse integrierbar. Die Ladevorrichtung kann aber auch im Magazin angeordnet und Bestandteil des Magazins sein.

Erfindungsgemäß wird der Autolader außerhalb des Turms außenseitig am Turm angeordnet. Durch die Anordnung des Autoladers außerhalb des Turmes und der Wanne des Fahrzeugs, kann das mit einer entsprechenden Panzerung zu schützende Volumen des Fahrzeuges wesentlich verringert werden.

Das Magazingehäuse muss nicht entsprechend gepanzert werden. Dadurch verringert sich das Gewicht des Fahrzeugs, insbesondere des Panzerfahrzeuges, ohne dass dadurch die Sicherheit der Besatzung gefährdet wird. Der Schutz ist jedoch so auszuführen, dass dieser einem Beschuss je nach Ausführung standhält. Je nach Ausführung sollte das Magazin zumindest gegen Beschuss mit 14,5mm AP (SK4) und auf Wunsch auch gegen 30mm APFSDS-T resistent sein.

Das Magazingehäuse selbst ist dabei so ausgeführt, dass bei einem Treffer ein Ausblasen möglich ist. D.h., bei einem Treffer, der das Magazingehäuse mit der gewählten Schutzklasse überwindet, penetriert und zu einer Umsetzung des Munition führen kann, erfolgt eine Druckentlastung durch Klappen, Abdeckplatten etc. in der Art, dass auf die Turmstruktur und/oder das Fahrzeug keine negativen Rückwirkungen einfließen.

Erfindungsgemäss sind zudem ein modularer Aufbau des Turms und des Autoladers. Das hat den Vorteil, dass der Autolader auch als Ganzes ausgewechselt werden kann. Insbesondere beim Defekt durch einen Treffer wird es somit möglich, den kompletten Autolader auswechseln zu können

In Weiterführung der Erfindung ist zwischen dem Autolader und der hoch geschützten Turmstruktur zumindest ein Munitionsschott angebracht, das die Öffnungen zwischen dem Autolader und dem Turm verschließt.

Eine Ladelogik-Steuerung, d.h. die Elektronik des Autoladers, wird erfindungsgemäß bevorzugt im hochgeschützten Teil des Turms bzw. des Fahrzeugs angeordnet. Diese Logik treibt bzw. steuert Mechaniken im Turm /Fahrzeug an.

Vom Turm zum Autolader erfolgt eine Informationsübergabe zur Munitionsanwahl und Munitionsförderung mit einer oder mehreren trennbaren, bevorzugt rein mechanischen, Schnittstellen. Derartige Schnittstellen sind zum Beispiel von Traktoren bekannt. Hierbei werden rein mechanische Schnittstellen durch beispielsweise eine Zapfwelle geschaffen. Drehdauer, Drehrichtung und Drehzahl etc. steuern in der vorgesehenen Anwendung die Munitionsanwahl und deren Förderung.

Eine derartige Anordnung der Elektronik des Autoladers in den Turm bzw. das Fahrzeug, d.h., außerhalb des Autoladers bzw. seines Magazingehäuses, macht den Autolader zu einem billigen Austauschteil. Im Falle eines Treffers und Verlust des Autoladers kann somit ohne Ersatz der Elektronik der Autolader ausgetauscht werden. Die Verbindung zur teuren Elektronik wird dann beispielsweise durch Aufstecken und Befestigen eines neuen Autoladers hergestellt, die Gefechtsfähigkeit des Autoladers in kürzester Zeit geschaffen werden.

Mit diesem Autolader soll neben einer zuverlässigen Munitionszuführung zur Waffe auch ein schnelles Nachladen ermöglicht werden. Dazu ist vorgesehen, dass das wenigstens eine Magazin auswechselbar ist. Es handelt sich bei dem wenigstens einen Magazin daher um ein Wechselmagazin, das in das Magazingehäuse des Autoladers eingesetzt werden kann. Der Vorteil eines derartigen Wechselmagazins liegt darin, dass Übungsmagazin und Gefechtsmagazine als Einweg- wie auch Mehrwegmagazine verwendet werden können.

Die erfindungsgemässe Integration der Ladevorrichtung in das Magazin erhöht die einfache Austauschbarkeit. Eine Anpassung des Magazins an eine waffenseitige oder fahrzeugseitige Ladevorrichtung kann entfallen.

Erfindungsgemäss wird das wenigstens eine Magazin als Endlosbandmagazin ausgeführt. Im Endlosbandmagazin können dann auch unterschiedliche bzw. verschiedene Munitionstypen aufgenommen werden. Durch das Endlosband ist das Anwählen der gewünschten Munitionssorte möglich, die dann zur Ladevorrichtung ausgerichtet werden kann, wobei das Magazin mehrere und verschiedene Munitionstypen aufnehmen und diese nach Anwahl der Waffe zuführen kann. Die Beladung des Magazins erfolgt bevorzugt im Vorfeld als Gefechtskonfektionierung. Das realisiert einen schnellen Tausch des gesamten Magazins auf dem Gefechtsfeld.

In einem als beispielhaft anzusehenden Magazin sind die Patronen (Munitionen) bevorzugt waagerecht und in entsprechenden Containern oder Aufnahmen angeordnet. Ein Munitionsmagazin kann dabei beispielsweise bis zu 16 Munitionen aufnehmen.

Die Munitionen sind gemäß einer möglichen Ausführung im Container in einer ladeschalenähnlichen Halterung (Ladeschale) untergebracht, d.h., jeder Container beinhaltet eine Ladeschale und eine Munition. Die Container sind in dieser Ausführungsform zur Ladevorrichtung hin bevorzugt offen. Die Ladevorrichtung greift zum Zuführen der Munition an die Ladeschale an und kann die Munition samt Ladeschale aus dem Magazin ziehen. Die Munition (Patrone) wird beispielsweise über Lagerungspunkte in den Ladeschalen gehalten. Die Lagerungspunkte können beispielsweise am Hülsenboden und am Treibkäfig liegen.

Alternativ kann auch nur eine Ladeschale im Magazin als eine weitere Ausführung vorgesehen werden, in die die Munition eingelegt werden kann, ähnlich der DE 199 13 283 C2. Dadurch kann beispielsweise das Gewicht des Magazins verringert werden.

In einer einfachsten Ausführung umfasst die Ladevorrichtung ein mechanisch antreibbares Zuführelement. Das Zuführelement kann auf der Oberfläche Zahnsegmente einer Zahnstange aufweisen, die von einem kämmenden Zahnrad antreibbar sind und welche die Ladeschale aus dem Magazingehäuse in Richtung Ladungsraum der Waffe bringt. Alternativen für einfache Ladevorrichtung sind möglich. Dieses Zuführelement wirkt mit der wenigstens einen mechanischen Schnittstelle funktional zusammen, wobei Mittel vorzusehen sind, die beispielsweise eine Drehbewegung in eine Linearbewegung umwandeln können. Derartige Mittel sind hinreichend bekannt

Um die Munition von dem Magazin in den Ladungsraum des Waffenrohres zu transportieren, weisen der Panzerturm und das Magazingehäuse auf ihren einander zugewandten Seiten vorzugsweise verschließbare Öffnungen auf, die in Verlängerung der Seelenachse des Waffenrohres angeordnet sind, wenn dieses sich in seiner Indexposition (0° Rohrerhöhung) befindet. Die jeweils zu ladende Munition ist dabei durch eine axiale Verschiebung aus dem Magazingehäuse in den Ladungsraum des Waffenrohres einführbar ist. Die Ladeschale ist hierbei zur Rohrseelenachse ausgerichtet, mit dem Laderaum der Waffe fluchtend. Der Ladevorgang selbst beginnt, wenn die Waffe ihre Indexposition eingenommen hat (0° Rohrerhöhung). Es wird die gewünschte Munition ausgewählt und unter die bzw. in den Bereich der Ladevorrichtung gebracht. Die verschließbaren Öffnungen vom Magazin und dem Turm werden geöffnet. Die mittig im Magazin angeordnete und auf die Rohrseelenachse ausgerichtete Ladevorrichtung wird durch die wenigstens eine mechanische Schnittstelle mit der Munition bis zur Waffenanlage bewegt. Hierzu ist die Munition in der Ladevorrichtung bevorzugt fixiert. Diese Fixierung wird aufgehoben, bevor bzw. während die Munition dem Ladungsraum der Waffe zugeführt wird.

Vorgeschlagen wird erfindungsgemäß ein Fahrzeug mit einem Turm, an dem eine Waffe mit großkalibrigem Waffenrohr und ein Autolader befestigt sind. Der Autolader, bestehend zumindest aus einem Magazingehäuse, einem Magazin sowie einer automatischen Ladevorrichtung, ist außerhalb, bevorzugt hinter dem Turm angebracht. Unter Fahrzeugen werden u.a. Panzerfahrzeuge, Kampfpanzer, Schiffe als auch stationäre Objekte verstanden. Türme sind u.a. Panzertürme oder ähnliche Aufbauten etc.

Um gegenüber vergleichbaren bekannten Fahrzeugen eine einfachere automatische Ladung des Waffenrohres mit Munition zu ermöglichen, ohne dass hierdurch beispielsweise die Überlebensfähigkeit der Besatzung beeinträchtigt wird, schlägt die Erfindung vor, den Autolader als separate Einheit außenseitig an dem Turm austauschbar zu befestigen. Für einen schnellen Einsatz und/oder Umrüsten kann auch ein im Autolader befindliches Magazin zur Aufnahme der Munition austauschbar in Form eines Wechselmagazins ausgeführt sein. Die Verwendung von wenigstens zwei Teilmagazinen, die ebenfalls auswechselbar sein können, wird die Möglichkeit geschaffen, auch zweiteilige Munitionen zuführen zu können.

Eine Elektronik des Autoladers ist bevorzugt im Fahrzeug, speziell im Turm untergebracht. Die für die Funktion des Autoladers notwendigen elektronischen Baugruppen, bis auf die mechanischen Antriebe, können turmseitig oder fahrzeugseitig integriert werden. Über wenigstens eine mechanische Schnittstelle, z.B. eine Zapfwelle, zwischen dem Turm und dem Autolader erfolgen dann die Munitionsanwahl im Autolader und die Förde rung der Munition aus dem Autolader

Kombinationen dieser Idee sind ebenfalls möglich. Dabei können ein Teil der Elektronik des Autoladers im Fahrzeug, speziell im Turm, und ein Teil der Elektronik im Autolader selbst untergebracht sein. Hierbei kann es sich beispielsweise auch um motorische Antriebe handeln. Diese können über lösbare/trennbare elektrische Schnittstellen betrieben werden, die ebenfalls ein schnelles Auswechseln des Autoladers erlauben

Das vorgeschlagene automatische Laden (und Entladen) der Waffe schafft die schnelle Herstellung der Feuerbereitschaft/Sicherheit bzw. einen schnellen und sicheren Wechsel der Munition sowie der Munitionssorten. Zudem wird durch den Wegfall des Magazins und der Ladevorrichtung im Inneren des Turms/Fahrzeugs ausreichend Platz für die Unterbringung der gesamten Besatzung des Panzers ausschließlich in der Wanne des Panzerfahrzeuges geschaffen.

Weitere Einzelheiten und Vorteile der Erfindung ergeben sich aus dem folgenden, anhand von Figuren beschriebenen Ausführungsbeispiel.

Es zeigen
Fig.1 einen nur schematisch dargestellten Panzerturm mit Waffe und Munitionsgehäuse eines Autoladers vor seiner Befestigung an dem Panzerturm;
Fig.2 den in Fig.1 dargestellten Panzerturm nach der Befestigung des Munitionsgehäuses des Autoladers an dem Panzerturm;
Fig.3, 4 die in Fig.2 dargestellte Anordnung bei geöffnetem Munitionsgehäuse vor und nach dem Nachladen eines Munitionsmagazins, mit integrierter Ladevorrichtung;
Fig.5 die Vorderansicht eines Ausführungsbeispieles eines Munitionsmagazins mit integrierter Ladevorrichtung;
Fig.6 die Seitenansicht des in Fig.5 dargestellten Munitionsmagazins und
Fig.7 eine perspektivische Darstellung des Munitionsmagazins mit der Ladevorrichtung und mit einer durch die Ladevorrichtung gehaltenen Munition,
Fig. 8 eine Schnittdarstellung der Ladevorrichtung mit der Munition,
Fig. 9 den automatischen Ladevorgang der Munition. In der Figur ist mit 1 ein drehbarer Turm (z.B. Panzerturm, Aufbauten) eines selbst nicht näher dargestellten Fahrzeuges (z.B. Panzerfahrzeug, Kampfpanzer, Schiff, stationäres Objekt etc.) bezeichnet, an dem eine großkalibrige Waffe 2 mit Waffenrohr 3 befestigbar ist. Der Turm 1 weist bevorzugt heckseitig eine vorzugsweise verschließbare, erste Öffnung (Ladeöffnung) 4, auf, über welche eine Munition 5 in den Ladungsraum 6 (Fig.9) des Waffenrohres 3 zugeführt werden kann.

Außenseitig, bevorzugt hinter dem Turm 1, befindet sich ein Autolader 50, umfassend zumindest ein Magazingehäuse 7, zumindest ein Magazin 8 und eine Ladevorrichtung 9.

Eine Elektronik 24 des Autoladers 50 ist bevorzugt im Turm 1 bzw. im Fahrzeug installiert. Über zumindest eine mechanische Schnittstelle 25, beispielsweise eine nicht weiter dar gestellten Zapfwelle, wir eine mechanische Verbindung zum Magazin 8 geschaffen. Mittels der wenigstens einen Schnittstelle 25 bzw. der Zapfwelle erfolgt die Munitionsauswahl und Förderung der angewählten Munition 5 aus dem Magazin 8, z.B. aufgrund der Drehdauer, Drehrichtung und / oder Drehzahl etc. der Zapfwelle.

Wie aus den Fig.3 und 4 entnehmbar ist, kann auch das Magazin 8 auswechselbar sein, d.h. aus dem Magazingehäuse 7 herausgenommen werden. Hierzu ist bei dem dargestellten Ausführungsbeispiel die Oberseite des Magazingehäuses 7 als klappbarer Deckel 10 ausgebildet, sodass das Magazin 8 entnommen und durch ein entsprechendes neues Magazin 8 ersetzt werden kann. Alternativen zu einem Deckel 10 zur Entnahme sind bekannt.

Das Magazingehäuse 7 weist auf seiner dem Turm 1 zugewandten Seite eine vorzugsweise verschließbare, zweite Öffnung (Entnahmeöffnung) 11 als weiteres Munitionsschott auf, die der Ladeöffnung 4 in dem Turm 1 gegenüber liegt, durch welche die zu ladende Munition 5 aus dem Magazingehäuse 7 in den Turm 1 überführt wird. Dabei sind die Ladeöffnung 4 und die Entnahmeöffnung 1 1 in Verlängerung der Seelenachse 100 des Waffenrohres 3 angeordnet. Die jeweils zu ladende Munition 5 ist in dieser Indexposition von der Ladevorrichtung 9 durch eine axiale Verschiebung aus dem Magazingehäuse 7 in den Ladungsraum 6 des Waffenrohres 3 der Waffe 2 einführbar.

Die Fig. 5 bis 8 zeigen einen möglichen Aufbau eines Magazins 8 mit einer Ladevorrichtung 9 auf. Dieser Aufbau ist als beispielshaft anzusehen und nur skizzenhaft dargestellt. Bei dem wenigsten eine Magazin 8 handelt es sich bevorzugt um ein Endlosbandmagazin (Fig.5), bei dem die jeweils in einer Ladeschale 12 fixierten Munition 5 waagerecht in Con tainern 13 angeordnet sind. Die Anordnung erfolgt derart, dass bei an dem Turm 1 befestigten Magazingehäusen 7 ein Geschossteil 14 der jeweiligen Munition 5 im Wesentlichen dem Turm 1 zugewandt ist. Das Endlosband 15 mit den jeweils mit einem Längsschlitz 16 versehenen Containern 13 kann durch ein Rahmengestell 17 geführt werden. Es können auch zumindest zwei Teilmagazin dieser Art mit einer gemeinsamen Ladeposition zur Waffe vorgesehen werden (nicht näher dargestellt).

Die Entnahmeposition im Magazin 8 befindet sich bei dem in Fig.5 dargestellten Ausführungsbeispiel in der Mitte des unteren Bandabschnittes des Endlosbandes 15. Dort weist das Rahmengestell 17 einen Durchlass 19 auf. Oberhalb der Entnahmeposition befindet sich die Ladevorrichtung 9. Die Ladevorrichtung 9 weist zudem eine Art Zuführelement 9.1 zum Befördern der Munition 5 aus dem Munitionsmagazin 8 zum Ladungsraum 6 auf. Das Zuführelement 9.1 übernimmt zusammen mit der wenigstens einen mechanischen Schnittstelle 25 das Fördern des Containers 13 zusammen mit der Munition 5 in Richtung Ladungsraum 6. Dazu ist zumindest ein Umschaltelement (nicht näher dargestellt) vorgesehen, dass eine Drehbewegung in eine Längsbewegung umwandeln kann.

Fig. 6 zeigt das Magazin 8 in einer leicht perspektivischen Darstellung. In jedem Container 13 befindet sich zumindest eine Munition 5. Dabei können unterschiedliche Munitionen oder verschiedene Munitionstypen im Magazin 5 eingebracht sein. Die vom Waffensystem ausgewählte Munition 5 befindet sich durch Drehen unterhalb der Ladevorrichtung 9. Diese Ladevorrichtung 9 greift an die Ladeschale 12 an und kann die Munition 5 samt Ladeschale 12 mitnehmen.

Fig. 8 zeigt hierbei eine mögliche Fixierung 22 der Munition 5 innerhalb der Ladevorrichtung 9. Die Lagerung der Munition 5 mit Geschossteil 14, Patronenhülse 21 und Treibkäfig 23 weist bevorzugt eine Lagerstelle (Fixierung 22) im Bereich des Treibkäfigs 23 und eine weitere Lagerstelle im Bereich des Hülsenbodens 21.1 der Patronenhülse 21 auf.

Im Folgenden wird mit Hilfe der Fig. 9 näher auf den Ladevorgang einer neu zu ladenden Munition 5 eingegangen. Dabei soll bei dem vorliegenden Ausführungsbeispiel beispielshaft eine Munition 5 mit verbrennbarer Treibladung und einem Treibkäfig-Geschoss z.B. des Kalibers 120 mm oder 130 mm geladen werden. Die Wandbereiche des Magazingehäuses 7 und des Turmes 1 sind aus Übersichtlichkeitsgründen nicht dargestellt. Zunächst wird das Waffenrohr 3 in seine Indexposition gebracht und die gewünschte Munition ausgewählt. Anschließend wird die zu ladende Munition 5 in ihre Entnahmeposition gebracht (Fig.5). Die Entnahmeöffnung 1 1 des Magazingehäuses 7 sowie die Ladeöffnung 4 des Turmes 1 werden geöffnet.

Über die wenigstens eine mechanische Schnittstelle 25 erfolgt die Munitionsanwahl durch Drehen der Magazins 8. Nachdem die aus- bzw. angewählte Patrone 5 den Bereich der Ladevorrichtung 9 erreicht hat, erfolgt das Zuführen der Patrone 5 zum Waffenrohr. Die Ladevorrichtung 9 schiebt dann die Ladeschale 12 mit der Patrone 5 aus dem entsprechenden Container 13 bis zu dem heckseitigen Ende des Waffenrohres 3 (Fig. 9 b).

Anschließend wird die Fixierung 22 der Munition 5 in der Ladeschale 12 aufgehoben. Die Fixierung 22 kann derart ausgelegt werden, dass mit dem Bewegen der Munition 5 durch einen nicht näher dargestellten Geschossansetzer die Fixierung nach außen gedrückt wird. Die Munition 5 wird in den Ladungsraum 6 des Waffenrohres 3 geschoben (Fig. 9c).

Nach dem Zurückfahren des Geschossansetzers und der Ladeschale 12 wird die Waffe 2 verriegelt, die Öffnungen 4 und 11 werden geschlossen, die Waffe 2 gerichtet und die Freigabe zum Feuern bestätigt.

Es versteht sich, dass im Rahmen des erfindungsgemäßen Gedankens, nämlich des aus tauschbaren Autoladers 50, des austauschbaren Magazins 8 bzw. der austauschbaren Magazine und der Anbringung des Autoladers 50 außerhalb des Turms bzw. des Fahrzeugs, vielfältige weitere Möglichkeiten gegeben sind. Anstelle der wenigstens einen mechanischen Schnittstelle 25 kann auch wenigstens eine elektrische Schnittstell (nicht näher dargestellt) für einen elektrischer Aktuator, beispielsweise einen Motor, im Autolader 50, vorgesehen werden, alternativ oder in Kombination. Diese elektrische Schnittstelle sollte ebenfalls trennbar und beispielsweise als Kupplung ausgeführt sein, um weiterhin eine schnelle Austauschbarkeit des Autoladers zu gewährleisten. Über den elektrischen Aktuator kann dann auch das Magazin 8 gedreht und die angewählte Munition 5 dem Ladungsraum 6 der Waffe 2 zugeführt werden.

Das Öffnen und Schließen der Öffnungen 4, 11 kann mechanisch oder elektrisch erfolgen.'

Die Ladevorrichtung kann alternativ auch waffenseitig angebracht sein, die ihrerseits über die wenigstens eine mechanische Schnittstelle 25 mit dem Autolader 50 kommuniziert. Auf eine Ladevorrichtung im Magazin 8 kann dann verzichtet werden.

## Patentansprüche

1. Fahrzeug mit einem Turm (1), an dem eine Waffe (2) mit Waffenrohr (3) befestigt ist, und mit einem Autolader (50), welcher zumindest ein Magazingehäuse (7) und wenigstens ein darin untergebrachtes Magazin (8) zur Aufnahme von Munition (5) und eine Ladevorrichtung (9) umfasst, wobei das wenigstens eine Magazin (8) als Endlosbandmagazin ausgeführt und auswechselbar ist, **dadurch gekennzeichnet, dass**
der Autolader (50) als separate, modulare, abnehmbare Einheit, außerhalb des Turms (1) außen am Turm (1) befestigbar ist, wobei der Turm (1) und der Autolader (50) auf ihren einander zugewandten Seiten Öffnungen (4, 11 ) aufweisen.

2. Fahrzeug nach Anspruch 1, **dadurch gekennzeichnet, dass** die einander zugewandten Öffnungen (4, 11 ) in Verlängerung der Seelenachse (100) des Waffenrohres (3) angeordnet sind.

3. Fahrzeug nach Anspruch 1 oder 2, **dadurch gekennzeichnet, dass** die Öffnungen (4, 11) verschließbar sind.

4. Fahrzeug nach einem der vorstehenden Ansprüche, **dadurch gekennzeichnet, dass** Klappen, Abdeckplatten im Magazingehäuse (7) eingebracht sind.

5. Fahrzeug nach einem der vorstehenden Ansprüche, **dadurch gekennzeichnet, dass** eine Elektronik (24) des Autoladers (50) im Fahrzeug oder im Turm (1) untergebracht ist.

6. Fahrzeug nach einem der vorstehenden Ansprüche, **dadurch gekennzeichnet, dass** wenigstens eine mechanische Schnittstelle (25) zwischen dem Turm (1) und dem Autolader (50) vorgesehen ist.

7. Fahrzeug nach Anspruch 6, **dadurch gekennzeichnet, dass** die Munitionsanwahl und die Förderung der Munition (5) über die wenigstens eine mechanische Schnittstelle (25) erfolgt.

8. Fahrzeug nach einem der vorstehenden Ansprüche, **dadurch gekennzeichnet, dass** wenigstens eine elektrische Schnittstelle zwischen dem Turm (1) oder dem Fahrzeug und dem Autolader (50) vorgesehen ist, wobei die Munitionsanwahl und die Förderung der Munition (5) über die wenigstens eine mechanische Schnittstelle (25) erfolgen kann.

9. Fahrzeug nach einem der vorstehenden Ansprüche, **dadurch gekennzeichnet, dass** wenigstens zwei Teilmagazine im Magazingehäuse (7) eingebracht sind.

10. Fahrzeug nach einem der vorstehenden Ansprüche, **dadurch gekennzeichnet, dass** die Munition (5) waagerecht in entsprechenden Containern (13) des Endlosbandmagazins angeordnet sind, dass jeder Container (13) eine Ladeschale (12) enthält, und dass die Container (13) mit einem Längsschlitz versehen sind.

## Claims

1. Vehicle with a turret (1), to which a gun (2) with gun barrel (3) is attached, and with an autoloader (50), which comprises at least one magazine housing (7) and at least one magazine (8) accommodated therein for receiving ammunition (5) and a loading device (9), wherein the at least one magazine (8) is designed as an endless belt magazine and is replaceable, **characterized in that** the autoloader (50) is attachable to the outside of the turret (1) as a separate, modular, removable unit, wherein the turret (1) and the autoloader (50) comprise openings (4, 11) on their sides facing each other.

2. Vehicle according to claim 1, **characterized in that** the openings (4, 11) facing each other are arranged in extension of the bore axis (100) of the gun barrel (3).

3. Vehicle according to claim 1 or 2, **characterized in that** the openings (4, 11) are closable.

4. Vehicle according to one of the preceding claims, **characterized in that** flaps, cover plates are provided in the magazine housing (7).

5. Vehicle according to one of the preceding claims, **characterized in that** an electronic system (24) of the autoloader (50) is accommodated in the vehicle or in the turret (1).

6. Vehicle according to any of the preceding claims, **characterized in that** at least one mechanical interface (25) is provided between the turret (1) and the autoloader (50).

7. Vehicle according to claim 6, **characterized in that** the ammunition selection and the delivery of the ammunition (5) is effected via the at least one mechanical interface (25).

8. Vehicle according to any one of the preceding claims, **characterized in that** at least one electrical interface is provided between the turret (1) or the vehicle and the autoloader (50), wherein ammunition (5) selection and delivery can take place via the at least one mechanical interface (25).

9. Vehicle according to one of the preceding claims, **characterized in that** at least two partial magazines are incorporated in the magazine housing (7).

10. A vehicle according to any one of the preceding claims, **characterized in that** the ammunition (5) is arranged horizontally in corresponding containers (13) of the endless belt magazine, that each container (13) comprises a loading tray (12), and that the containers (13) are provided with a longitudinal slot.

## Revendications

1. Véhicule avec une tour (1), sur laquelle une arme (2) avec un tube d'arme (3) est fixée, et avec un chargeur automatique (50), lequel comprend au moins un boîtier de magasin (7) et au moins un magasin (8) logé dans celui-ci pour la réception d'une munition (5) et un dispositif de chargement (9), dans lequel le au moins un magasin (8) est conçu sous la forme d'un magasin à bande sans fin et remplaçable, **caractérisé en ce que**
le chargeur automatique (50) peut être fixé à l'extérieur sur la tour (1) en tant qu'unité séparée, modulaire, amovible à l'extérieur de la tour (1), dans lequel la tour (1) et le chargeur automatique (50) présentent des ouvertures (4, 11) sur leurs faces tournées l'une vers l'autre.

2. Véhicule selon la revendication 1, **caractérisé en ce que** les ouvertures (4, 11) tournées l'une vers l'autre sont disposées dans le prolongement de l'âme du canon (100) du tube d'arme (3).

3. Véhicule selon la revendication 1 ou 2, **caractérisé en ce que** les ouvertures (4, 11) peuvent être fermées.

4. Véhicule selon l'une quelconque des revendications précédentes, **caractérisé en ce que** des clapets, plaques de recouvrement sont introduits dans le boîtier de magasin (7).

5. Véhicule selon l'une quelconque des revendications précédentes, **caractérisé en ce qu'**une électronique (24) du chargeur automatique (50) est logée dans le véhicule ou dans la tour (1).

6. Véhicule selon l'une quelconque des revendications précédentes, **caractérisé en ce qu'**au moins une interface mécanique (25) est prévue entre la tour (1) et le chargeur automatique (50).

7. Véhicule selon la revendication 6, **caractérisé en ce que** le choix de munition et le transport de la munition (5) s'effectue par l'intermédiaire de l'au moins une interface mécanique (25).

8. Véhicule selon l'une quelconque des revendications précédentes, **caractérisé en ce qu'**au moins une interface électrique est prévue entre la tour (1) ou le véhicule et le chargeur automatique (50), dans lequel le choix de munition et le transport de la munition (5) peuvent s'effectuer par l'intermédiaire de l'au moins une interface mécanique (25).

9. Véhicule selon l'une quelconque des revendications précédentes, **caractérisé en ce qu'**au moins deux magasins partiels sont introduits dans le boîtier de magasin (7).

10. Véhicule selon l'une quelconque des revendications précédentes, **caractérisé en ce que** la munition (5) est disposée horizontalement dans des contenants (13) correspondants du magasin à bande sans fin, que chaque contenant (13) contient une coque de chargement (12), et que les contenants (13) sont pourvus d'une fente longitudinale.
